# EUROPÄISCHE PATENTSCHRIFT

(11) **EP 0 439 691 B1**
(45) Veröffentlichungstag und Bekanntmachung des Hinweises auf die Patenterteilung: **28.04.1993**
(21) Anmeldenummer: 90120697.9
(22) Anmeldetag: 29.10.1990
(51) Int. Cl.: A47K 5/02, A47K 1/08

(54) **Seifenablage**
Soapholder
Tablette pour savon

(30) Priorität: 27.01.1990 DE 9000926 U
(43) Veröffentlichungstag der Anmeldung: 07.08.1991
(73) Patentinhaber: Roman Dietsche KG, D-79674 Todtnau (DE)
(72) Erfinder: Wissler, Bernhard, W-7868 Todtnau 5 (DE); Maier, Heinz, W-7868 Todtnau (DE)
(74) Vertreter: Rau, Manfred, Dr. Dipl.-Ing.

(56) Entgegenhaltungen:
- DE-A- 2 447 907
- GB-A- 2 037 572
- GB-A- 2 159 039
- US-A- 1 701 690

## Beschreibung

Die Erfindung betrifft eine Seifenablage nach dem Oberbegriff des Anspruches 1.

Aus der GB-A-20 37 572 ist eine derartige Seifenablage bekannt, die eine an der Wand befestigte Halteplatte mit daran angeordneten Vorsprüngen und eine in Ausnehmungen dieser Vorsprünge einhängbare Seifenschale umfaßt. Die Seifenschale weist an ihrer dem Wandhalter zugewandten Rückseite einen Halteansatz auf, der im Querschnitt an die Ausnehmung in den Vorsprüngen des Wandhalters angepaßt ist. Nachteilig bei dieser bekannten Seifenablage ist, daß die Halteansätze als relativ kurze Haken ausgebildet sind, die nur eine relativ unzuverlässige Halterung der am Wandhalter anzubringenden Gegenstände ermöglichen und zudem ästhetisch wenig befriedigend sind.

Weiterhin sind Seifenablagen bekannt, die in der Regel aus einem an einer Wand anbringbaren Haltekörper aus Metall bestehen, der mit Aufnahmeöffnungen in seiner Vorderseite versehen ist, in die hakenförmige Halteeinrichtungen eingehängt werden können, die an einer Seifenschale angebracht sind. Das Einhängen einer solchen Seifenschale erfolgt schräg von oben unter Einführen der hakenförmigen Halteeinrichtungen in die Öffnungen des Haltekörpers und unter anschließendem Absenken der Seifenschale in eine horizontale Stellung, in der der hintere Rand der Seifenschale gegen die Vorderseite des Haltekörpers anliegt. Das Abnehmen der Seifenschale erfolgt in umgekehrter Richtung durch aufeinanderfolgende Schwenk- und Linearbewegungen. Der Nachteil dieser Ausgestaltung liegt darin, daß sie verhältnismäßig aufwendig in der Herstellung sind und daß die Halteeinrichtungen und die zugeordneten Aufnahmeöffnungen im Haltekörper ästhetisch so wenig ansprechend sind, daß der Einsatz von transparenten Werkstoffen, wie Acrylglas, für den Haltekörper und auch die Seifenschale nicht in Betracht kommen.

Der Erfindung liegt daher die Aufgabe zugrunde, eine Seifenablage der gattungsgemäßen Art zu schaffen, die einfach in ihrem Aufbau ist, bei der das Herstellen und Lösen der Verbindung zwischen Seifenschale und Haltekörper leicht durchführbar ist und die in erster Linie auch bei asthetisch ansprechenden Äußerem einen Einsatz von transparentem Werkstoff ermöglicht.

Diese Aufgabe wird erfindungsgemäß durch die Merkmale im Kennzeichnungsteil des Anspruches 1 gelöst. Die wechselseitige Anpassung von Halteansatz und Ausnehmung bewirkt, daß der Halteansatz die Ausnehmung füllt und somit auch bei Ausbildung des Haltekörpers aus transparentem Werkstoff keine Hohlräume od.dgl. erkennbar werden. Wenn der Halteansatz und der Haltekörper aus gleichfarbigem transparentem Material bestehen, dann wird der Halteansatz fast unsichtbar; wenn sie aus unterschiedlich gefärbten Materialien bestehen, dann können reizvolle optische Eindrücke entstehen. Ein besonders einheitliches Bild wird dabei dadurch geschaffen, daß die Seifenschale mit Halteansatz und der Haltekörper aus transparentem Material bestehen. Es sei ausdrücklich darauf hingewiesen, daß transparent nicht nur glasklar, sondern auch farbig-transparent umfaßt.

Eine besonders einfache Ausgestaltung und zuverlässige Halterung wird durch die Maßnahmen nach den Ansprüchen 2 3 und 4 erreicht. Anspruch 5 gibt Maßnahmen an, durch die die Einheitlichkeit des Gesamteindruckes verstärkt wird, die insbesondere für den Einsatz von transparenten Werkstoffen von Bedeutung ist.

Weitere Vorteile und Merkmale der Erfindung ergeben sich aus der nachfolgenden Beschreibung eines Ausführungsbeispieles anhand der Zeichnung. Es zeigt
- Fig. 1: eine perspektivische Darstellung der Seifenablage in Explosionsdarstellung von Seifenschale und Haltekörper,
- Fig. 2: die Seifenschale im Querschnitt und
- Fig. 3: den Haltekörper im Querschnitt, und zwar mit derselben Schnittebene wie die Seifenschale nach Fig. 2.

Die in der Zeichnung dargestellte Seifenablage weist eine Seifenschale 1 und einen plattenförmigen Haltekörper 2 auf. Die Seifenschale 1 besteht aus einer etwa rechteckigen Aufnahmeplatte 3 und einem sich von deren hinterem Längsrand 4 senkrecht nach unten erstreckenden ebenfalls plattenförmigen Halteansatz 5. In der Oberseite der Aufnahmeplatte 3 ist eine vom vorderen Längsrand 6 zum hinteren Längsrand 4 und in Richtung zum Halteansatz 5 abfallende Ausnehmung 7 zur Aufnahme eines Seifenstücks ausgebildet.

Der Haltekörper 2 ist ebenfalls plattenförmig ausgebildet und ist gleich breit wie die Aufnahmeplatte 3, d.h. die Seitenränder 8 des Haltekörpers 2 fluchten mit den Seitenrändern 9 der Aufnahmeplatte 3.

Der plattenförmige Haltekörper 2 weist an seiner der Aufnahmeplatte 3 abgewandten Seite eine Anlagefläche 1o auf, die jeweils benachbart zu einem Seitenrand 8 mit einer Befestigungseinrichtung 11 versehen ist. Hierbei handelt es sich in der Regel um eine Bohrung, durch die jeweils eine Schraube in eine Wand geschraubt werden kann, gegen die die Anlagefläche 1o anliegt. Derartige nicht dargestellte Schrauben können mit geeigneten Abdeckkappen od.dgl. abgedeckt sein.

Zwischen den Befestigungseinrichtungen 11 ist im Haltekörper 2 eine Ausnehmung 12 ausgebildet, die in die Anlagefläche 1o eingearbeitet ist und sich in Richtung zur Aufnahmeplatte 3 erstreckt, wobei aber die der Aufnahmeplatte 3 zugewandte Vorderseite 13 des Haltekörpers 2 geschlossen bleibt. Die Ausnehmung 12 erstreckt sich über die volle Höhe des Haltekörpers 2. Der Halteansatz 5 hat die gleiche Länge. Auch die Breite und Tiefe des Halteansatzes 5 einerseits und der Ausnehmung 12 andererseits sind praktisch identisch, so daß der Halteansatz 5 in zusammengefügtem Zustand von Seifenschale 1 und Haltekörper 2 die Ausnehmung 12 füllt.

Die Längskanten 14 des Halteansatzes 5 und die entsprechenden Längskanten 15 der Ausnehmung 12 verlaufen jeweils parallel zu den Seitenrändern 8 des Haltekörpers 2. Sie können in gleicher Weise - insbesondere aus spritztechnischen Gründen - leicht gegenüber den Seitenrändern 8 des Haltekörpers 2 geneigt sein. Im übrigen sind - wie Fig. 1 entnehmbar ist - die Längskanten 15 der Ausnehmung 12 hinterschnitten. Die Längskanten 14 des Halteansatzes 5 sind entsprechend angepaßt.

Wenn der Haltekörper 2 derart an einer in üblicher Weise vertikalen Wand angebracht wird, daß seine Seitenränder 8 und damit die Längskanten 15 seiner Ausnehmung 12 vertikal verlaufen, dann kann die Seifenschale 1 in einfacher Weise mit dem Haltekörper 2 verbunden werden, indem der Halteansatz 5 von oben in die Ausnehmung 12 eingeschoben wird, bis der hintere Längsrand 4 der Aufnahmeplatte 3 auf der dann horizontal verlaufenden oberen Längskante 16 des Haltekörpers 2 aufsitzt. Die Längskante 16 verläuft also rechtwinklig zu den Längskanten 15 der Ausnehmung 12. Der plattenförmige Halteansatz 5 füllt hierbei die Ausnehmung 12 vollständig aus und stützt sich gegen den Grund der Ausnehmung 12 bzw. die hinterschnittenen Längskanten 15 der Ausnehmung 12 ab. In der Einschub-Richtung 17 ist dann also die Seifenschale 1 unlösbar mit dem Haltekörper 2 verbunden, während die Seifenschale 1 in entgegengesetzter Richtung ohne weiteres herausgezogen werden kann. Die Einschub-Richtung 17 verläuft also von der Aufnahmeplatte 3 weg in Richtung des Halteansatzes 5, und zwar im wesentlichen parallel zu dessen Längskanten 14. Wenn - wie erwähnt - die Längskanten 14,15 in Einschubrichtung 17 leicht aufeinander zu gerichtet sind, dann wird hierdurch das Einschieben bzw. das Herausziehen des Halteansatzes 5 in die Ausnehmung 12 erleichtert.

Der Haltekörper 2 einerseits und die Seifenschale 1 andererseits bestehen aus einem transparenten Material, in der Regel einem transparenten Kunststoff, beispielsweise Acrylglas. Da die Seitenränder 8 des Haltekörpers 2 und die Seitenränder 9 der Aufnahmeplatte 3 miteinander bündig verlaufen und da die Aufnahmeplatte 3 und der plattenförmige Haltekörper 2 gleich dick sind und da der Halteansatz 5 die Ausnehmung 12 vollständig füllt, wird trotz der Ausbildung von Seifenschale 1 und Haltekörper 2 in transparentem Material in zusammengesetztem Zustand der Eindruck erweckt, es handele sich um ein einstückiges Teil. Dieser Eindruck wird noch dadurch verstärkt, daß der hintere Längsrand 4 der Aufnahmeplatte 3 von seiner Oberseite her in Richtung zum Halteansatz 5 in Form eines Viertelkreises abgerundet ist.

## Patentansprüche

1. Seifenablage, bestehend aus einem an einer Wand anzubringenden Haltekörper (2) und einer Seifenschale (1), die eine Halteeinrichtung aufweist, mittels derer sie lösbar mit dem Haltekörper (2) durch Einschieben in diesen verbunden ist, wobei der Haltekörper (2) eine von der Seifenschale (1) abgewandte Anlagefläche (1o) aufweist, wobei der eine Ausnehmung (7) für ein Seifenstück aufweisende Teil der Seifenschale (1) etwa senkrecht zu der Anlagefläche (1o) verläuft, wobei die Seifenschale (1) in einer parallel zur Anlagefläche (1o) verlaufenden Einschub-Richtung (17) unlösbar an dem Haltekörper (2) anbringbar ist, wobei die Seifenschale (1) als Halteeinrichtung mindestens einen parallel zur Anlagefläche (1o) verlaufenden Halteansatz (5) aufweist, der im wesentlichen parallel zu der Einschub-Richtung (17) verlaufende Begrenzungslinien aufweist und wobei der Haltekörper (2) eine dem Halteansatz (5) im Querschnitt angepaßte Ausnehmung (12) aufweist, dadurch gekennzeichnet, daß der zur Aufnahme eines Seifenstücks dienende Teil der Seifenschale (1) als Aufnahmeplatte (3) ausgebildet ist, daß der Haltekörper (2) und die Seifenschale (1) aus transparentem Material bestehen, daß der Halteansatz (5) und die Ausnehmung (12) sich über die volle Länge des Haltekörpers (2) von dem zur Aufnahme eines Seifenstücks dienenden Bereich der Seifenschale (1) bis zum von der Aufnahmeplatte (3) abgewandten Rand des Haltekörpers (2) erstrecken, daß der Halteansatz (5) die Ausnehmung (12) im wesentlichen vollständig ausfüllt, und daß die Aufnahmeplatte (3) und der Haltekörper (2) im Bereich ihrer Anlage aneinander gleich breit ausgebildet sind.

2. Seifenablage nach Anspruch 1, dadurch gekennzeichnet, daß der Halteansatz (5) plattenförmig mit etwa rechteckigem Querschnitt ausgebildet ist.

3. Seifenablage nach Anspruch 1 oder 2, dadurch gekennzeichnet, daß die Ausnehmung (12) zur Anlagefläche (1o) hin offen ausgebildet ist.

4. Seifenablage nach einem der Ansprüche 1 bis 3, dadurch gekennzeichnet, daß der Haltekörper (2) beiderseits der Ausnehmung (12) mit Wand-Befestigungseinrichtungen (11) versehen ist.

5. Seifenablage nach Anspruch 1, dadurch gekennzeichnet, daß die Aufnahmeplatte (3) und der plattenförmige Haltekörper (2) gleich dick ausgebildet sind.

## Claims

1. Soapholder, consisting of a holding body (2) to be mounted on a wall and of a soap dish (1), which comprises a holding device, by means of which it is releasably connected with the holding body (2) by insertion into the latter, the holding body (2) comprising a contact surface (10) facing away from the soap dish (1), the part of the soap dish (1) having a recess (7) for a soap piece extending approximately vertically to the contact surface (10), the soap dish (1) being non-releasably mountable on the holding body (2) in a direction of insertion (17) extending parallel to the contact surface (10), the soap dish (1) comprising as a holding device at least one holding lug (5) extending parallel to the contact surface (10), which holding lug (5) comprises boundary lines extending substantially parallel to the direction of insertion (17), and the holding body (2) comprising a recess (12) adapted in cross-section to the holding lug (5), characterized in that the part of the soap dish (1) serving for receiving a soap piece is formed as a receiving plate (3), in that the holding body (2) and the soap dish (1) are made of a transparent material, in that the holding lug (5) and the recess (12) extend over the full length of the holding body (2) from the section of the soap dish (1) serving for receiving a soap piece to the edge of the holding body (2) facing away from the receiving plate (3), in that the holding lug (5) substantially completely fills the recess (12) and in that the receiving plate (3) and the holding body (2) have the same width in the vicinity of their bearing against each other.

2. Soapholder according to claim 1, characterized in that the holding lug (5) is formed in the shape of a plate with an approximately rectangular cross-section.

3. Soapholder according to claim 1 or 2, characterized in that the recess (12) is formed open towards the contact surface (10).

4. Soapholder according to one of claims 1 to 3, characterized in that the holding body (2) is provided with wall fastening devices (11) on both sides of the recess (12).

5. Soapholder according to claim 1, characterized in that the receiving plate (3) and the plate-like holding body (2) have the same thickness.

## Revendications

1. Tablette pour savon, comprenant un corps porteur (2), destiné à être monté contre un mur, et une coupelle pour savon (1), et comportant un dispositif de maintien au moyen duquel elle est solidarisée de manière amovible avec le corps porteur (2) par introduction dans ce dernier, le corps porteur (2) comportant une surface d'appui (10) opposée à la coupelle pour savon (1), la partie de la coupelle pour savon (1) qui comporte un évidement (7) pour un morceau de savon étant sensiblement perpendiculaire à la surface d'appui (10), la coupelle pour savon (1) pouvant être montée sur le corps porteur (2) de manière inamovible dans un sens d'introduction (17) parallèle à la surface d'appui (10), la coupelle pour savon (1) comportant, à titre de dispositif de maintien, au moins une patte de support (5) qui est parallèle à la surface d'appui (10) et qui comporte des lignes de délimitation sensiblement parallèles au sens d'introduction (17), et le corps porteur (2) comportant un évidement (12) dont la section transversale est adaptée à la patte de support (5), caractérisée en ce que la partie de la coupelle pour savon (1) qui sert à recevoir un morceau de savon est conçue sous la forme d'une plaque réceptrice (3), en ce que le corps porteur (2) et la coupelle pour savon (1) sont en matière transparente, en ce que la patte de support (5) et l'évidement (12) s'étendent sur toute la longueur du corps porteur (2), de la zone de la coupelle pour savon (1) servant à recevoir le savon jusqu'au bord du corps porteur (2), ledit bord étant opposé à la plaque réceptrice (3), en ce que la patte de support (5) remplit sensiblement entièrement l'évidement (12), et en ce que la plaque réceptrice (3) et le corps porteur (2) sont de même largeur dans leur zone de contact.

2. Tablette pour savon selon la revendication 1, caractérisée en ce que la patte de support (5) est conçue sous la forme d'une plaque avec une section transversale rectangulaire.

3. Tablette pour savon selon la revendication 1 ou 2, caractérisée en ce que l'évidement (12) est ouvert en direction de la surface d'appui (10).

4. Tablette pour savon selon l'une des revendications 1 à 3, caractérisée en ce que le corps porteur (2) est muni, de part et d'autre de l'évidement (12), de dispositifs (11) de fixation sur la paroi.

5. Tablette pour savon selon la revendication 1, caractérisée en ce que la plaque réceptrice (3) et le corps porteur (2) en forme de plaque sont de même épaisseur.
